# FASCICULE DE BREVET EUROPEEN

(11) **EP 0 406 083 B1**
(45) Date de publication et mention de la délivrance du brevet: **01.09.1993**
(21) Numéro de dépôt: 90401792.8
(22) Date de dépôt: 25.06.1990
(51) Int. Cl.: F02M 69/10, F02B 25/26, F02B 13/10

(54) **Dispositif de contrôle de début d'introduction sous pression du mélange carbure dans un moteur à combustion interne et son application au moteur deux temps**
Vorrichtung zur Steuerung des Einlassanfangs des unter Druck stehenden Gemisches für eine Brennkraftmaschine und deren Verwendung bei der Zweitaktmaschine
Device for controlling the start of the introduction of pressurized mixture in an internal combustion engine and its application to the two-stroke engine

(30) Priorité: 30.06.1989 FR 8908855
(43) Date de publication de la demande: 02.01.1991
(73) Titulaire: INSTITUT FRANCAIS DU PETROLE, 92502 Rueil-Malmaison (FR)
(72) Inventeur: Maissant, Jean-Pierre, F-92500 Rueil Malmaison (FR)

(56) Documents cités:
- EP-A- 0 296 969
- BE-A- 354 503
- DE-A- 2 034 956
- DE-A- 2 453 193
- US-A- 3 289 656

## Description

La présente invention a pour objet un dispositif de commande ou contrôle de début d'introduction sous pression de mélange carburé dans un premier cylindre d'un moteur à combustion interne tel que décrit dans le préambule de la revendication 1. Un tel dispositif est connu selon le document EP-A-0.296.969.

Ainsi la présente invention concerne le contrôle de début de l'injection pneumatique. La source de pression utilisée est fournie par la pression régnant dans le carter du cylindre qui est décalé angulairement et peut être notamment, en retard de 120° vilebrequin (cas d'un moteur 3, 6, ..., 3n cylindres) en retard de 90° vilebrequin (cas d'un moteur 4, 8, ..., 4n cylindres) par rapport au cylindre considéré où a lieu l'introduction de mélange carburé. Cette source de pression n'est pas stockée.

La présente invention peut s'appliquer notamment aux moteurs à combustion interne 2 temps à allumage commandé.

Selon la présente invention, on contrôle l'instant ou le moment du début de l'introduction de mélange carburé sous pression de cette source de gaz sous pression dans le cylindre considéré. L'arrivée de gaz en provenance de cette source de pression dans un organe de dosage de carburant prépare un mélange carburé pouvant être introduit dans le cylindre concerné à travers un orifice de préférence ouvert pendant l'arrivée du gaz de cette source de pression. Cet orifice peut se trouver dans la culasse.

Selon la présente invention, cet orifice peut être ouvert avant l'arrivée de l'air sous pression puisque, selon la présente invention, le début de l'injection est contrôlé par des moyens spécifiques. Cet orifice placé au voisinage du cylindre concerné peut comporter un boisseau tournant, une soupape commandée ou une soupape automatique (type clapet anti-retour) dont l'ouverture est commandée par la pression provenant de la source de pression et des moyens de contrôle du début de l'injection.

Cet orifice peut aussi se trouver sur les parois cylindriques du cylindre concerné lui-même. Son ouverture peut alors en être contrôlée par le mouvement du piston (cas d'une lumière) combiné à un dispositif anti-retour de type clapet (ou à un boisseau rotatif).

Par exemple, un mode de réalisation de ce type peut consister à relier le carter du cylindre retardé de 120° ou 90° vilebrequin au cylindre considéré, via une canalisation arrivant du côté opposé à l'échappement dans le cylindre considéré.

Dans la mesure où le lieu de dosage du carburant (en amont de l'orifice d'admission débouchant dans le cylindre) n'est pas sous une pression supérieure à la pression ambiante pendant tout le temps en dehors de la période d'introduction de mélange carburé, ce dosage peut s'effectuer à l'aide d'injecteurs basse pression, mais aussi à l'aide de dispositifs plus simples, comme, par exemple, un carburateur du type de ceux utilisés à l'admission d'un moteur deux-temps.

Dans le cas d'une injection à travers une lumière usinée dans le cylindre considéré, le système selon l'invention permet de retarder l'injection, donc de diminuer la fraction de courtcircuitée à l'échappement.

Par ailleurs, l'utilisation d'un piston de type à déflecteur peut améliorer le fonctionnement du moteur équipé du dispositif d'injection dans une lumière arrière (opposée à la lumière d'échappement) selon l'invention.

Dans le cas d'une soupape commandée au niveau du cylindre considéré, le système selon l'invention permet d'avancer l'ouverture de la soupape commandée sans qu'il y ait injection de carburant et donc d'augmenter le temps d'ouverture de la soupape. Ainsi, la distribution (cinématique) est moins sévère sur le plan du régime critique et ce sans augmenter le court-circuitage du carburant à l'échappement.

Dans le cas d'une soupape automatique au niveau du cylindre considéré, la présente invention permet de retarder l'injection donc d'avoir moins de rejets de carburant dûs au court-circuitage à l'échappement. De plus, l'effet dynamique produit par ce retard de l'onde de pression peut permettre d'utiliser un ressort plus raide et donc d'avoir une fermeture plus rapide de la soupape.

Enfin le dispositif selon l'invention peut permettre dans certains cas, en ce qui concerne l'injection décalée de 90°, de diminuer plus fortement encore le court-circuitage à l'échappement, naturellement plus prononcé que dans le cas d'une injection décalée de 120°, en retardant le moment de début d'injection.

Selon la présente invention, ce dispositif comporte des moyens de commande du début d'injection, ces moyens interrompent de manière intermittente et prédéterminée la communication entre ladite canalisation et ledit carter-pompe, ces moyens permettent ainsi de réaliser une introduction retardée de tout le mélange carburé sous pression afin de décaler dans le temps l'injection dudit mélange carburé vis-à-vis de l'introduction de gaz frais, ces moyens comportent une lumière dans la jupe du piston dudit autre cylindre et une ouverture aménagée dans la partie inférieure de l'autre cylindre, l'ouverture coopère avec la lumière dans la jupe du piston de l'autre cylindre, cette lumière est disposée de façon telle que l'injection ne débutera qu'après le point mort bas du piston du premier cylindre.

Le point le plus haut de ladite ouverture pourra être placé dans la partie inférieure de l'autre cylindre, au voisinage de la position la plus basse occupée par la partie haute du piston de cet autre cylindre.

La longueur de la jupe pourra être adaptée de façon à ce que la partie inférieure de cette jupe obture l'ouverture dès que la pression dans le carter-pompe est supérieure à la pression dans la partie supérieure du premier cylindre ceci afin de contrôler le début d'injection. Bien entendu, l'ouverture sera démasquée par la lumière de la jupe ultérieurement au moment où débutera l'injection pneumatique.

Les moyens d'obturation pourront comporter l'un des éléments suivants : une soupape automatique, une soupape commandée, un boisseau tournant, ou une lumière ménagée dans ledit premier cylindre et coopérant avec le piston de ce premier cylindre.

La canalisation pourra comporter un clapet anti-retour empêchant l'écoulement en provenance du premier cylindre dans cette canalisation.

Le décalage entre le premier et l'autre cylindre pourra être notamment de 90°, ou de 120°.

L'invention sera bien comprise à la lecture de la description suivante d'exemples de réalisation, illustrée par les figures annexées, parmi lesquelles :
- La figure 1 représente les courbes de pression cylindre et carter.
- Les figures 2 et 2A représentent en coupe un cylindre selon l'invention.
- Les figures 3A et 3F représentent le dispositif selon l'invention a des instants différents du cycle, et la figure 4 illustre un dispositif à déflecteur.

Les exemples donnés ci-après concernent un moteur à 2 temps.

La figure 1 montre en trait plein portant la référence P1, la courbe de variation de la pression cylindre dans lequel on injecte le mélange carburé pendantla phase de balayage de ce cylindre. Ce cylindre est qualifié de cylindre considéré.

La courbe de variation de la pression dans le carter du cylindre en retard de 120° est indiquée en trait pointillé et porte la référence P2. Ce carter retardé de 120° par rapport au cylindre considéré représente la source de gaz sous pression, ou source de pression. La figure 1 montre bien que la pression de cette source est supérieure à la pression du cylindre pendant une grande partie du balayage allant de 150° vilebrequin à 265° vilebrequin.

Cette source de pression peut donc permettre l'introduction de mélange carburé pendant toute cette partie du cycle de fonctionnement du cylindre considéré où la différence de pression est suffisante.

Les moyens de commande du début d'injection selon l'invention permettent de contrôler plus ou moins l'instant le plus favorable pour l'introduction de ce mélange carburé.

La référence 1 désigne le cylindre dans lequel on effectue l'injection de carburant figure 3A.

La référence 2 désigne le cylindre à partir duquel on effectue le début d'injection.

Les figures 2 et 2A montrent un tel cylindre.

La référence 3 désigne le piston qui comporte une lumière 4 ménagée dans sa jupe 7 qui coopère avec une ouverture 5 ménagée dans la paroi du cylindre.

L'ouverture 5 est positionnnée préférentiellement pour ne pas être en contact avec la chambre de combustion 6, même lorsque le piston 3 est au point mort bas (PMB).

Ainsi l'ouverture 5 débouche dans la partie du cylindre qui coopère avec la jupe, mais qui n'appartient pas à la partie qui contient des gaz brulés.

La référence 8 désigne le conduit d'échappement.

La référence 9 désigne la canalisation qui met en communication l'ouverture 5 avec le cylindre considéré.

Les bords supérieur et inférieur 10 et 11 de la lumière 4, ainsi que l'ouverture 5 sont positionnés de manière à commander les instants de début et de fin d'injection.

L'injection dans le cylindre considéré se fait à partir des gaz comprimés du carter-pompe 12 du cylindre 2.

La référence 13 désigne le clapet d'introduction des gaz frais dans le carter-pompe 12.

La référence 13 désigne la bougie d'allumage et la référence 14 l'ensemble bielle-manivelle du cylindre 2.

La figure 2A est une coupe suivant AA de la figure 2. Sur cette figure 2, les références 15 et 16 désignent les lumières de transfert latérales.

La référence 17 désigne une lumière arrière servant à l'injection ou une lumière de transfert arrière suivant le cas.

Les éléments communs aux figures 2, 2A et 3A portent les mêmes références.

Sur la figure 3A, comme cela a été dit, la référence 1 désigne le cylindre dans lequel on effectue l'introduction de carburant. Le cylindre 1 comporte une chambre de combustion 18 une bougie 19 un conduit d'échappement 20 une lumière de transfert 21 un carter-pompe 22.

La flèche 23 désigne le sens de rotation du vilebrequin.

La référence 24 désigne l'extrémité de la canalisation 9 au voisinage du cylindre considéré 1.

Dans ce mode de réalisation l'injection se fait par injecteur basse pression 25. Cependant, celui-ci peut être remplacé par un autre système d'alimentation en carburant tel un carburateur ou une pompe à injection.

Dans le mode de réalisation de la figure 3A une lumière 26 coopère avec le piston 27.

L'extrémité 24 de la canalisation 9 débouche sur cette lumière 26 qui communique avec la chambre de combustion 18 lorsque le piston 27 du cylindre considéré est au point mort bas.

Dans ce mode de réalisation on utilise un clapet anti-retour 28 qui évite le retour des gaz vers le carter-pompe 12 du cylindre 2 servant de source de pression. Ce clapet 28 pourra être situé n'importe où dans la canalisation 9 et l'injecteur ou le système d'alimentation en carburant pourra être aussi bien en amont qu'en aval de ce clapet.

Les figures 3A et 3F représentent le mode de réalisation de la figure 2A à différents instants du cycle.

Les organes communs à ces figures portent les mêmes références et ont été indiqués sur les figures quand cela est nécessaire pour la bonne compréhension de la présente description.

Sur la figure 3A l'ouverture 5 du cylindre est sur le point d'être découverte par la lumière 4 ménagée dans le jupe 7 du piston 3.

Le piston 3 est en phase descendante comme l'indique la flèche 29. Le bord 11 de la lumière 4 va découvrir l'ouverture 5.

Ainsi la pression dans le carter pompe 12 va servir de source de pression à l'injection pneumatique dans le cylindre 1.

Sur cette figure la configuration de la jupe 7 du piston 3 fait que l'injection ne débutera qu'après le point mort bas du piston 27 du cylindre 1. On repousse ainsi l'injection d'au moins 30, vilebrequin. La position du bord 11 et de la hauteur de la lumière 4 du piston 3 détermine le début et la durée maximum de l'injection.

Sur la figure 3B les transferts latéraux 21 du cylindre 1 sont sur le point d'être fermés et l'injection est sur le point d'être terminée.

Les flèches 30 indiquent le mouvement de gaz sous pression provenant du carter 12 du cylindre 2.

Le carburant introduit par l'injecteur 25 est pulvérisé et transféré dans la chambre de combustion 18 comme l'indique les flèches 31.

L'ensemble du dispositif d'injection pneumatique peut être du type décrit dans le brevet français 2.575.521.

La fin d'injection peut être commandée par le piston 27 qui obture la lumière 26 ou la jupe 7 du piston 3 qui obture l'ouverture 5 par le bord 10 de la lumière 4.

Durant l'injection le clapet 28 est ouvert.

La lumière 26 pourra être placée légèrement plus haut que les lumières de transfert latérales 21.

Sur la figure 3B le piston 27 remonte et le piston 3 descend.

Sur la figure 3C les pistons 27 et 3 dont les cycles sont décalés de 120, remontent. L'injection pneumatique est terminée et la jupe 7 du cylindre 2 masque l'ouverture 5.
Sur cette figure, le piston 3 est au point mort bas.

L'extrémité supérieure de l'ouverture 5 affleure avec le bord 32 du piston 3.

Sur la figure 3D, le piston 27 est au point mort haut et va amorcer sa course descendante comme l'indique le flèche 33.

Le piston 3 est en phase montante.

La hauteur de la jupe 34 du piston 27 et la position de la lumière 26 pourront être déterminées pour maintenir une bonne étanchéité entre le carter 12 et le carter 22 dans le cas où l'ouverture 5 est déjà déconnectée.

La figure 3E montre le début de l'ouverture de lumière 26 d'injection du cylindre 1.

Le clapet 28 empêche l'écoulement des gaz de la chambre de combustion 18 vers le carter-pompe 12.

Enfin, le figure 3F correspond à une position du piston 27 à 150° vilebrequin après le point mort haut.

La pression des gaz dans la carter 12 commence à être plus élevée que la pression dans la chambre de combustion 18.

Il convient qu'à 150° vilebrequin après le point mort haut du cylindre 1 l'ouverture 5 soit obturée par le piston 3, afin d'empêcher momentanément le carter 12 de se vider dans le cylindre 1.

Sur la figure 4 le piston 27 du cylindre 1 comporte un déflecteur 35 qui améliore le fonctionnement du dispositif .

Sur le mode de réalisation selon l'invention, illustré par les figures 3A à 3F on a représenté un clapet 28 à l'extrémité 24 du conduit 9. On ne sortira pas du cadre de la présente invention en remplaçant ce dispositif par l'un des dispositifs tel une soupape commandée par un boisseau tournant tel que décrit dans le brevet EP-296 969.

Enfin, le cylindre 1 pourra comporter le même système que le cylindre 2 et pourra servir à l'injection pneumatique dans un troisième cylindre en avance de 120° ou de 90° vilebrequin par rapport au cylindre 1.

## Revendications

1. Dispositif de commande de début d'introduction sous pression du mélange carburé dans un premier cylindre (1) d'un moteur à combustion interne, ce moteur comportant :
- au moins un autre cylindre (2) ayant un carter-pompe (12) constituant la source de pression de l'injection pneumatique dans ledit premier cylindre,
- une canalisation de liaison (9) entre ledit carter-pompe (12) et la partie haute du premier cylindre (1),
- des moyens d'alimentation en carburant (25) disposés sur ladite canalisation (9),
- chaque cylindre comportant au moins une lumière de transfert (15, 16, 26) destinée à introduire de l'air dans sa propre chambre de combustion (18, 6), ladite canalisation de liaison (9) débouchant par au moins un orifice spécifique (26) dans la chambre de combustion (18) afin de former, en coopération avec le piston (27) dudit premier cylindre (1), un moyen d'obturation (26, 27) de la communication entre ladite canalisation (9) et la chambre de combustion (18) du premier cylindre (1), un décalage angulaire non nul existant entre les cycles desdits cylindres, ledit mélange carburé étant formé dans ladite canalisation (9), en aval du carter-pompe (12), caractérisé en ce qu'il comporte, en outre, des moyens de commande du début d'injection (4, 5, 10, 11), lesdits moyens interrompant de manière intermittente et prédéterminée la communication entre ladite canalisation et ledit carter-pompe (12) lesdits moyens permettant ainsi de réaliser une introduction retardée de tout le mélange carburé sous pression afin de décaler dans le temps l'injection dudit mélange carburé vis-à-vis de l'introduction de gaz frais, lesdits moyens comportant une lumière (4) dans une jupe (7) du piston (3) dudit autre cylindre et une ouverture (5) aménagée dans la partie inférieure dudit autre cylindre (2), ladite ouverture (5) coopérant avec ladite lumière (4) dans la jupe (7) du piston dudit autre cylindre (2) cette lumière (4) étant disposée de façon telle que l'injection ne débutera qu'après le point mort bas du piston (27) dudit premier cylindre.

2. Dispositif selon l'une des revendications 2 à 3, caractérisé en ce que le point le plus haut de ladite ouverture est placé dans la partie inférieure dudit autre cylindre (2) au voisinage de la position la plus basse occupée par la partie haute du piston dudit autre cylindre (Figure 3C).

3. Dispositif selon l'une des revendications 2 à 4, caractérisé en ce que la longueur de ladite jupe (7) est adaptée à ce que la partie inférieure de ladite jupe obture ladite ouverture dès que la pression dans ledit carter-pompe est supérieure à la pression dans la partie supérieure dudit premier cylindre, ladite ouverture étant découverte ultérieurement pour permettre le début d'injection pneumatique.

4. Dispositif selon l'une des revendications précédentes, caractérisé en ce que lesdits moyens d'obturation (26, 27) comportent l'un des éléments suivants : une soupape automatique, une soupape commandée, un boisseau tournant, ou une lumière ménagée dans ledit premier cylindre et coopérant avec le piston dudit premier cylindre.

5. Dispositif selon l'une des revendications précédentes, caractérisé en ce que ladite canalisation comporte un clapet anti-retour (28) empêchant l'écoulement en provenance dudit premier cylindre (1) dans ladite canalisation (9).

6. Dispositif selon l'une des revendications précédentes, caractérisé en ce que le décalage entre lesdits cylindres (1 et 2) est soit de 90°, soit de 120°.

## Patentansprüche

1. Vorrichtung zum Steuern des Beginns des Einführens von Brennstoffgemisch unter Druck in einen Zylinder (1) einer Brennkraftmaschine, wobei diese Brennkraftmaschine umfaßt:
- wenigstens einen anderen Zylinder (2) mit einer Gehäusepumpe (12), die die Druckquelle der Drucklufteinspritzung in diesen ersten Zylinder darstellt,
- einen Verbindungskanal (9) zwischen dieser Gehäusepumpe (12) und dem oberen Teil dieses ersten Zylinders (1),
- Mitteln zur Brennstoffspeisung (25) die auf diesem Kanal (9) angeordnet sind,
- wobei jeder Zylinder wenigstens einen Übertragungsschlitz (15, 16, 26) umfaßt, der dazu bestimmt ist, Luft in seine eigentliche Brennkammer (18, 6) einzuführen, wobei dieser Verbindungskanal (9) über wenigstens eine spezifische Öffnung (26) in die Brennkammer (18) mündet, um, im Zusammenwirken mit dem Kolben (27) dieses ersten Zylinders (1) ein Mittel (26, 27) zum Verschließen der Verbindung zwischen diesem Kanal (9) und der Brennkammer (18) des ersten Zylinders (1) zu schaffen, wobei eine Winkelverschiebung ungleich Null zwischen diesen Perioden dieser Zylinder existiert, wobei das Brennstoffgemisch in diesem Kanal (9) hinter der Gehäusepumpe (12) gebildet wird, **dadurch gekennzeichnet,** daß sie im übrigen Mittel zum Steuern des Einspritzbeginns (4, 5, 10, 11) umfaßt, wobei diese Mittel intermittierend und vorbestimmt die Verbindung zwischen dieser Leitung und dieser Gehäusepumpe (12) unterbricht, diese Mittel so eine verzögerte Einführung des gesamten Brennstoffgemisches unter Druck zu realisieren gestatten, um über die Zeit das Einspritzen dieses Brennstoffgemisches gegenüber dem Einführen frischer Gase zu verschieben, wobei diese Mittel einen Schlitz (4) in einem Hemd (7) des Kolbens (3) dieses anderen Zylinders und eine Öffnung (5) umfassen, die im unteren Teil dieses anderen Zylinders (2) ausgespart ist, wobei diese Öffnung (5) mit diesem Schlitz (4) in diesem Hemd (7) des Kolbens dieses anderen Zylinders (2) zusammenwirkt und dieser Schlitz (4) derart angeordnet ist, daß die Einspritzung erst nach dem unteren Totpunkt des Kolbens (27) des ersten Zylinders beginnt.

2. Vorrichtung nach einem der Ansprüche 2 bis 3, dadurch gekennzeichnet, daß der oberste Punkt dieser Öffnung in dem unteren Teil dieses anderen Zylinders (2) benachbart der niedrigsten Position angeordnet ist, die vom oberen Teil des Kolbens dieses anderen Zylinders (Figur 3C) eingenommen ist.

3. Vorrichtung nach einem der Ansprüche 2 bis 4, dadurch gekennzeichnet, daß die Länge dieses Hemdes (7) so angepaßt ist, daß der untere Teil dieses Hemdes diese Öffnung verschließt, sobald der Druck in dieser Gehäusepumpe größer als der Druck in dem oberen Teil dieses ersten Zylinders ist, wobei die Öffnung schließlich freigelegt wird, um den Drucklufteinspritzbeginn zu ermöglichen.

4. Vorrichtung nach einem der vorhergehenden Ansprüche, dadurch gekennzeichnet, daß diese Verschließmittel (26, 27) eines der folgenden Elemente umfassen: ein automatisches Ventil, ein gesteuertes Ventil, ein Drehküken oder einen Schlitz, der in diesem ersten Zylinder ausgespart ist und mit dem Kolben dieses ersten Zylinders zusammenwirkt.

5. Vorrichtung nach einem der vorhergehenden Ansprüche, dadurch gekennzeichnet, daß dieser Kanal ein Rückschlagventil (28) umfaßt, das die aus diesem ersten Zylinder (1) stammende Strömung in diesen Kanal (9) verhindert.

6. Vorrichtung nach einem der vorhergehenden Ansprüche, dadurch gekennzeichnet, daß diese Verschiebung zwischen diesen Zylindern (1 und 2) entweder bei 90° oder bei 120° liegt.

## Claims

1. Device for controlling the start of the pressurised introduction of the carburetted mixture into a first cylinder (1) in an internal combustion engine, this engine having:
- at least one other cylinder (2) having a crankcase (12) constituting the source of pressure for the pneumatic injection into the said first cylinder,
- a connecting duct (9) between the said crankcase (12) and the top part of the first cylinder (1),
- fuel supply means (25) disposed on the said pipe (9),
- each cylinder including at least one transfer port (15, 16, 26) intended to introduce air into its own combustion chamber (18, 6), the said connecting duct (9) opening out through at least one dedicated orifice (26) in the combustion chamber (18) in order to form, in cooperation with the piston (27) in the said first cylinder (1), a means (26, 27) for closing off the communication between the said duct (9) and the combustion chamber (18) of the first cylinder (1), an angular offset greater than zero existing between the cycles of the said cylinders, the said carburetted mixture being formed in the said duct (9), upstream of the crankcase (12), characterised in that it also includes means for controlling the start of injection (4, 5, 10, 11), the said means interrupting intermittently and in a predetermined fashion the communication between the said duct and the said crankcase (12), the said means thus making it possible to achieve a retarded introduction of all the carburetted mixture under pressure in order to offset in time the injection of the said carburetted mixture vis-a-vis the introduction of fresh gas, the said means including a port (4) in a skirt (7) on the piston (3) in the said other cylinder and an opening (5) provided in the lower part of the said other cylinder (2), the said opening (5) cooperating with the said port (4) in the skirt (7) on the piston in the said other cylinder (2), this port (4) being disposed in such a way that the injection will start only after the bottom dead centre of the piston (27) in the said first cylinder.

2. Device according to one of Claims 2 to 3, characterised in that the highest point of the said opening is positioned in the lower part of the said other cylinder (2) in the vicinity of the lowest position occupied by the top part of the piston in the said other cylinder (Figure 3C).

3. Device according to one of Claims 2 to 4, characterised in that the length of the said skirt (7) is adapted so that the lower part of the said skirt closes off the said opening as soon as the pressure in the said crankcase is greater than the pressure in the top part of the said first cylinder, the said opening being unblocked subsequently to allow the start of pneumatic injection.

4. Device according to one of the preceding claims, characterised in that the said obturation means (26, 27) include one of the following components: an automatic valve, a controlled valve, a rotating throttle chamber, or a port provided in the said first cylinder and cooperating with the piston in the said first cylinder.

5. Device according to one of the preceding claims, characterised in that the said duct has a non-return valve (28) preventing flow originating from the said first cylinder (1) into the said duct (9).

6. Device according to one of the preceding claims, characterised in that the offset between the said cylinders (1 and 2) is either 90° or 120°.
